# DEMANDE DE BREVET EUROPEEN

(11) **EP 2 075 385 A2**
(43) Date de publication de la demande: **01.07.2009**
(21) Numéro de dépôt: 08380308.0
(22) Date de dépôt: 28.10.2008
(51) Int. Cl.: E04B 2/02

(54) **Brique ou plaque céramique grand format avec échelle graduée**

(30) Priorité: 28.12.2007 ES 200702683 U
(71) Demandeur: Ceramica Acustica, S. L., 28023 Madrid (ES)
(72) Inventeur: Riesco Prieto, D. Fernando, 49700 Corrales Del Vino (Zamora) (ES)
(74) Mandataire: Manzano Cantos, Gregorio

(57) **Abrégé**

Brique ou plaque céramique grand format avec échelle graduée en particulier pour la formation d'appareil, incluant sur une ou les deux faces planes, longitudinalement, une échelle graduée permettant de déterminer d'un seul coup d'oeil ou au moyen d'une simple déduction, d'établir la ligne par laquelle doit être coupée la pièce pour l'adapter à l'espace qui pourrait rester à la fin de chaque assise dans l'appareil, en ayant l'option ou la faculté simple et rapide de couper par l'endroit choisi avec la dimension pratiquement exact à celle de l'espace restant.

## Description

L'objet de l'invention est une brique grand format ou plaque pièce céramique, en particulier pour la formation d'appareil, incluant sur une ou les deux faces planes, longitudinalement, une échelle graduée permettant de déterminer d'un seul coup d'oeil ou au moyen d'une simple déduction, d'établir la ligne par laquelle doit être coupée la pièce pour l'adapter à l'espace qui pourrait rester à la fin de chaque assise dans l'appareil, en ayant l'option ou la faculté simple et rapide de couper par l'endroit choisi avec la dimension pratiquement exact à celle de l'espace restant.

Dans la construction de parement en brique ou plaque grand format ou en tout cas, il est fréquent que l'assise de l'appareil ne se termine pas de manière régulière ou exactement contre l'étançon de fin verticale, en manquant une portion qui n'est pas toujours égale, spécialement lorsque l'assise de l'appareil n'est pas linéaire ou elle se fait d'équerre ou d'une autre manière en exigeant de couper des portions de la pièce de différentes dimensions, ce qui oblige l'ouvrier à prendre des mesures avec le mètre, les rapporter sur la plaque ou brique, les signaler ou marquer et ensuite couper à la cisaille, la scie radiale ou autre.

Toutes ces opérations portent outre le temps désigné par toutes celles-ci, en plus de l'éventuelle complication pouvant se dériver de cela s'il y a des erreurs de mesurage, calcul ou d'autres au moment de la réalisation de découpages.

Un objet de l'invention est d'essayer de résoudre ces inconvénients en pourvoyant la brique ou plaque des moyens incorporés nécessaires pour qu'un seul mesurage de l'espace à remplir, soit nécessaire pour la couper exactement et sans erreurs et aisément pour que la portion obtenue soit complètement valable.

### ANTECEDENTS DE L'INVENTION

Dans l'état de l'art on connaît diverses pièces pour la construction qui ont été pourvues d'encoches, affaiblissements, rainurages ou autres permettant de fractionner ou couper la pièce par un lieu déterminé, évidemment, une fraction ou portion de forme concrète, spécifique, dimension ou similaire qui n'est pas l'option que l'on prétend résoudre avec l'objet de l'invention.

Également dans l'état de l'art et au nom du même demandeur CÉRAMIQUE ACUSTICA, S.L. le brevet EP 06 3800009.8 pour « HOLLOW BRICK WITH SPACE FOR CHASING » dans lequel on contemple une brique ou plaque grand format qui a une cellule préconfigurée spécialement pour loger les tuyaux des installations de services qui, depuis l'extérieur sont localisables au moyen d'une référence, indication ou enseigne gravée près de ladite zone à rompre par le lieu approprié.

Une solution inspirée dans ce cas est celle proposée dans la présente invention.

### DESCRIPTION DE L'INVENTION

L'invention consiste en une plaque ou brique grand format à laquelle on a pourvu des signaux ou marques nécessaires pour déterminer ses mesures et plus concrètement sa longueur afin d'établir, millimétriquement, les portions ou fraction convenant exactement de couper pour les adapter de manière ajustée à l'espace requis à la fin du parement vertical. De la sorte, une fois prise la mesure à couvrir ou remplir, visuellement et sans aucune autre contrainte, on coupe á l'endroit correspondant.

Par conséquent, l'invention consiste essentiellement à graver longitudinalement sur une ou les deux faces latérales de la pièce, sur une ou plusieurs bandes planes contenues dans le striage, d'une échelle millimétrée, de préférence délimitée par ½ cm ; 1 cm et pouvant être numérotée ou non.

Un autre détail de l'invention est que ladite échelle millimétrée afin d'être indélébile et ineffaçable soit estampée en bas-relief ou haut-relief en assurant une forte résistance à l'usure et assurer sa réalisation dans le propre procédé de fabrication, même dans le même moule, ou le faire par sérigraphiage chalcographique dans une étape successive pour faire facultativement l'impression de l'échelle et ainsi pouvoir faire les pièces avec ou sans elle.

Evidemment, cette dernière solution est d'une durée plus éphémère, compte tenu du fait que les pièces céramiques de ce type, sont d'habitude à l'intempérie pendant un très grand temps et elles subissent une friction relativement intense de déplacements, transports, stockage ou autres.

Une idée plus large des caractéristiques de l'invention sera réalisée à la suite, en faisant référence aux feuilles de dessins annexées à ce mémoire, où de manière schématique et uniquement à titre d'exemple on représente les détails préférés de l'invention.

### DANS LES DESSINS

La figure 1 est un détail en perspective latérale en raccourci d'un côté de la brique.

La figure 2 est une vue égale à l'antérieure du côté opposé.

La figure 3 est une perspective complète de la pièce vue en raccourci d'un côté de celle-ci.

La figure 4 est un détail élargi, également en perspective, des exemples de gravure de l'échelle.

La figure 5 est une perspective légèrement en raccourci vue latéralement d'un parement vertical.

La figure 6 est une perspective d'un groupe de pièces empilées.

La figure 7 est un détail latéral d'une scie radiale en position de coupe d'une pièce selon l'invention.

### MISE EN OEUVRE PRÉFÉRÉE DE L'INVENTION

Une mise en oeuvre préférée de l'invention est celle qui illustre les dessins et qui comprend une brique ou plaque grand format (1), qui sur ces côtés (2) ou (2A) ou sur les deux, et qui de préférence, sur ses bandes planes ou lisses longitudinales (3) qui délimitent les espaces striés de la brique (6) qui coïncident d'habitude avec les nervures des canaux (7) ont le long de toute la brique d'une échelle (4) millimétrée ou similaire, en remarquant les ½ cm et cm et un point central symétrique pour faciliter la vérification des mesures vers l'un et l'autre côté de la brique.

Ladite échelle (4) pourra facultativement être numérotée (8) comme le montre la figure 2 dans les centimètres pour assurer plus efficacement la distance mesurée à remplir dans le parement vertical et pouvant être appliquée e a toutes les bandes planes longitudinales (3) ou (30) de la figure 3, dans les divers exemples de mise en oeuvre de la figure 4 : gravées en bas-relief (40) ; en haut-relief (41) ou sérigrafiées (42) avec la disposition facultative numérotée (8).

Ainsi dans le parement (9) de la figure 5 est établi l'espace (10) entre celui-ci et l'étançon de fin (11) dont la séparation généralement irrégulière est mesurée (12) pour vérifier la distance qui, sera à la suite interprétée sur une des pièces (1) de la pile (13) dans laquelle, sans besoin de mesurer, l'ouvrier peut décider sur l'échelle (4) par où il doit couper, au moyen de scie radiale ou autre outil coupeur (14) (Fig. 7) la pièce (1) en question pour l'accoupler précisément et exactement à l'espace (10) (Fig. 5) antérieur.

De cette façon l'ouvrier, une fois prise la mesure ou la sachant à l'avance, peut aller directement la couper en ayant les deux mains libres.

Une fois décrite convenablement la nature de l'invention on constate aux effets opportuns, que celle-ci n'est nullement limitée aux détails exacts de cet exposé, mais au contraire, dans celle-ci on introduira les modifications considérées opportunes, si toutefois cela n'altère pas les caractéristiques essentielles de celle-ci, qui seront revendiquées à la suite.

## Revendications

1. BRIQUE OU PLAQUE CÉRAMIQUE GRAND FORMAT AVEC ÉCHELLE GRADUÉE comprenant, une brique ou plaque grand format (1) , qui est **CARACTÉRISÉE en ce que** sur ses côtés (2) ou (2A) ou sur les deux, et de préférence, sur ses bandes planes ou lisses longitudinales (3) qui délimitent les espaces striés (6) de la brique (1), comprennent le long de toute la brique (1), une échelle (4) graduée, millimétrée ou similaire.

2. BRIQUE OU PLAQUE CÉRAMIQUE GRAND FORMAT AVEC ÉCHELLE GRADUÉE selon la revendication 1 dans laquelle ladite échelle (4) est **CARACTÉRISÉE en ce qu'**elle est réalisée en remarquant les ½ cm et cm et un point central symétrique pour faciliter la vérification des mesures vers l'un et l'autre côté de la brique.

3. BRIQUE OU PLAQUE CÉRAMIQUE GRAND FORMAT AVEC ÉCHELLE GRADUÉE selon la revendication 1, ladite échelle (4) est **CARACTÉRISÉE en ce que**, facultativement, elle pourra être numérotée (8).

4. BRIQUE OU PLAQUE CÉRAMIQUE GRAND FORMAT AVEC ÉCHELLE GRADUÉE selon la revendication 1, ladite échelle graduée (4) est **CARACTÉRISÉE en ce qu'**elle est gravée en bas-relief (40) ; haut-relief (41) ou sérigraphiée (42) avec la disposition numérotée facultative (8).
